# EUROPÄISCHE PATENTSCHRIFT

(11) **EP 0 791 224 B1**
(45) Veröffentlichungstag und Bekanntmachung des Hinweises auf die Patenterteilung: **10.06.1998**
(21) Anmeldenummer: 95936967.9
(22) Anmeldetag: 15.11.1995
(51) Int. Cl.: H01H 3/30

(54) **ANTRIEBSMODUL FÜR LASTTRENNSCHALTER**
DRIVE MODULE FOR A SWITCH DISCONNECTOR
MODULE DE COMMANDE POUR INTERRUPTEURS DE PUISSANCE

(30) Priorität: 18.11.1994 DE 4442365
(43) Veröffentlichungstag der Anmeldung: 27.08.1997
(73) Patentinhaber: SIEMENS AKTIENGESELLSCHAFT, 80333 München (DE)
(72) Erfinder: BETZMANN, Martin, D-61273 Wehrheim (DE); NITSCHE, Jörg, D-60836 Frankfurt am Main (DE)
(86) Internationale Anmeldenummer: DE9501649
(87) Internationale Veröffentlichungsnummer: WO9616419

(56) Entgegenhaltungen:
- DE-C- 3 239 839

## Beschreibung

Die Erfindung betrifft ein Antriebsmodul mit drehbarer Schaltachse mit Schaltstellung AUS, EIN, ERDE für Mehrzweck-Lasttrennschalter, insbesondere für Dreistellungsschalter in Lasttrennschalter-Anlagen, mit manuell steuerbaren Sprungantrieb oder Sprung-Speicherantrieb.

Ein Antrieb der im Oberbegriff definierten Art ist aus der DE-PS 32 39 839 bekannt. Hier bilden der Sprungantrieb und der Speicherantrieb zwei weitestgehend eigenständige Baugruppen, die lediglich über eine gemeinsame Schaltachse mit einem daran befestigten Kurbelhebel funktionell miteinander beknüpft sind. Bekanntermaßen dient der Sprungantrieb, bei dem eine Biegefeder nach Überschreiten einer Spannstrecke den Schaltvorgang durch schlagartige Entspannung der Biegefeder auslöst, dem manuell steuerbaren Umschaltvorgang vom Schaltzustand AUS zum Schaltzustand EIN und vom Schaltzustand AUS zum Schaltzustand ERDE.
Der Speicherantrieb dagegen wird lediglich durch das Wirksamwerden von Sicherungen bzw. von Arbeitsstromauslösern gesteuert und ausschließlich vom Schaltzustand EIN zum Schaltzustand AUS geschaltet.
Die der Erfindung zugrundeliegende Aufgabe besteht darin, ein Antriebsmodul zu definieren, bei dem beide Antriebe in ihrer Wirkungsweise aufrechterhalten, jedoch konstruktiv so vereinfacht sind, daß sie eine Funktionseinheit bilden, die komplett vorgefertigt zum Einsatz kommen kann. Erfindungsgemäß wird dies durch die folgenden Merkmale erreicht:
1.1. das Antriebsmodul weist ein Treibstockgetriebe auf, deren Antriebsscheibe über den Sprungantrieb oder Sprung-/Speicherantrieb mit der Schaltachse verbunden ist,
1.2. die Antriebsscheibe ist im Bereich jeder Schaltstellung des Lasttrennschalters im konzentrisch zur Schaltachse gelegenen Umfangsbereich mit Einrastbohrungen versehen,
1.3. annähernd rechtwinklig zur Antriebsscheibe ist eine erste drehgelagerte Antriebsscheibe mit einer ersten Stirnscheibe derart angeordnet, daß in jeder Schaltstellung mindestens drei am Umfang der ersten Stirnscheibe angeordnete Antriebsnocken in die Einrastbohrungen der Antriebsscheibe eingreifen,
1.4. die erste Antriebswelle ist in einem das Antriebsmodul aufnehmenden Traggehäuse drehgelagert, wobei eine erste Drehlagerung im Bereich der ersten Stirnscheibe und eine zweite Drehlagerung im Bereich eines am freien Ende der ersten Antriebswelle gelegenen ersten Drehprofilansatzes vorgesehen ist,
1.5. der erste Drehprofilansatz ist vorzugsweise mehrkantig mit symmetrischer Kontur ausgebildet und mit der ersten Antriebswelle fest verbunden.

Mit dem Einsatz eines Treibstockgetriebes für die manuelle Handhabung ist eine sehr einfache und robuste Kraftübertragung zur Steuerung der Schaltachse erreicht. Insbesondere ist die Auslenkung der Handhabung zum Erreichen der jeweiligen Schaltzustände von AUS nach EIN bzw. von AUS nach ERDE durch eine platzsparende Drehbewegung ermöglicht, die die üblicher Weise radiale Hebelauslenkung mit einem wesentlich größeren Platzbedarf ersetzt. Dabei sind die Schaltachse und die erste Antriebswelle in dem für beide gemeinsam vorhandenen Traggehäuse drehgelagert. Das freie Ende der ersten Antriebswelle ist außerdem mit einem Drehprofilansatz ausgestattet, so daß der Antrieb der ersten Antriebswelle lediglich mit einer an den ersten Drehprofilansatz angepaßten Drehkurbel erfolgen kann. Die Drehbewegung der ersten Antriebswelle wird auf die erste Stirnscheibe übertragen, die mit den an ihrem Umfang angeordneten Antriebsnocken in die Einrastbohrungen der Antriebsscheibe eingreifen. Die radiale Auslenkung der Schaltachse erfolgt dementsprechend durch die Drehbewegung der ersten Antriebswelle. Die verschiedenen Schaltzustände von AUS nach EIN und von AUS nach ERDE sind durch eine Drehrichtungsänderung der ersten Antriebswelle realisiert.

Eine vorteilhafte Ausgestaltung der Erfindung sieht das Merkmal
2.1. im Bereich einer Verlängerung der ersten Antriebswelle über die erste Stirnscheibe hinaus ist ein fest mit der ersten Stirnscheibe gekoppelter Motorantrieb vorgesehen,
vor. Mit dem Motorantrieb ist die Umschaltung auf die verschiedenen Schaltzustände ohne manuellen Kraftaufwand elektrisch steuerbar.

Eine weitere vorteilhafte Ausgestaltung der Erfindung sieht folgende Merkmale vor:
3.1. annähernd rechtwinklig zur Antriebsscheibe ist spiegelbildsymmetrisch zur ersten Antriebswelle eine zweite drehgelagerte Antriebswelle mit einer zweiten Stirnscheibe derart angeordnet, daß in jeder Schaltstellung mindestens drei am Umfang der zweiten Stirnscheibe vorgesehene Antriebsnocken in die Einrastbohrungen der Antriebsscheibe eingreifen,
3.2. die zweite Antriebswelle ist in dem Traggehäuse zur ersten Antriebswelle mit dem ersten Drehprofilansatz spiegelbildsymmetrisch drehgelagert und am freien Ende mit einem zweiten Drehprofilansatz versehen.
Mit der spiegelbildlichen Anordnung der zweiten drehgelagerten Antriebswelle zur ersten Antriebswelle ist erreicht, daß die manuelle Umschaltung auf die unterschiedlichen Schaltzustände - also vom Schaltzustand AUS nach EIN und vom Schaltzustand AUS nach ERDE - im gleichen Drehsinn steuerbar ist. Die Bedienungssicherheit ist dadurch wesentlich gesteigert, da lediglich die für die jeweilige Umschaltung zuständige erste bzw. zweite Antriebswelle im gleichen Drehsinn zu betätigen ist. Ein fälschliches Umschalten, wie es beispielsweise bei einem Antriebsmodul mit einer einzigen Antriebswelle durch Verwechseln der Drehrichtung verfolgen kann, ist mit der spiegelbildlich angeordneten zweiten Antriebswelle ausgeschlossen.

Zur weiteren Steigerung der Sicherheit ist das Merkmal
4.1. der erste und der zweite Drehprofilansatz sind in unterschiedlicher Kontur ausgebildet,
vorgesehen, wodurch zum Umschalten in die verschiedenen Schaltzustände beispielsweise Handkurbeln mit entsprechend geformten unterschiedlichen Drehprofilansätzen zur Anwendung gelangen.

Eine Lösungsalternative für das Antriebsmodul sieht das Merkmal
5.1. das Treibstockgetriebe des Antriebsmoduls ist durch ein Kegelradgetriebe realisiert,
vor. Dementsprechend sind die Stirnscheiben durch gleichwirkende Ritzel mit Zahnrädern ersetzt, die in einen Zahnradantrieb, welches die Antriebsscheibe ersetzt, eingreift um damit die Schaltachse anzutreiben.

Die Erfindung wird durch ein figürlich dargestelltes Ausführungsbeispiel näher erläutert, in dem lediglich die zum Verständnis der Erfindung wesentlichen Teile dargestellt sind.

Die Figur zeigt das Antriebsmodul AM, das ein Traggehäuse TR aufweist. Sämtliche drehbaren Teile sind in dem Traggehäuse TR gelagert. Dies trifft sowohl für die Schaltachse SA mit den darauf festverbundenen nicht näher bezeichneten Kurbelhebeln als auch für die beiden Antriebswellen AW1, AW2 zu. Die ersten Antriebswelle AW1 ist mit der ersten Stirnscheibe SS1 fest verbunden und weist an der gegenüberliegenden Seite den ersten Drehprofilansatz DP1 auf. Weiterhin ist es ersichtlich, daß die erste Antriebswelle AW1 zweifach in der ersten und der zweiten Drehlagerung DL1, DL 2 gelagert ist. Gleiches trifft für die zweite Antriebswelle AW2 zu, die mit der zweiten Stirnscheibe SS2 und dem zweiten Drehprofilansatz DP2 ausgestattet ist. Beide Stirnscheiben SS1, SS2, weisen an ihrem Umfang die Antriebsnocken AN auf, die in die Einrastbohrungen EB der Antriebscheibe AS kraftschlüssig eingreifen. Die Antriebsscheibe AS und die Stirnscheiben SS1, SS2 bilden das sog. Treibstockgetriebe TG, das letztlich die Schaltachse SA des Antriebsmoduls AM antreibt. Weiterhin ist ersichtlich, daß in Verlängerung der ersten Antriebswelle AW1 über die erste Stirnscheibe SS1 hinaus ein Motorantrieb MA vorgesehen ist, der in gleicher Weise, wie der manuelle Antrieb der ersten Antriebswelle die Schaltachse SA so steuert, daß das Antriebsmodul AM von der Schaltstellung AUS nach EIN und von der Schaltstellung AUS nach ERDE geschaltet werden kann.

Die zur ersten Antriebswelle AW1 spiegelsymmetrisch angeordnete zweite Antriebswelle AW2 ermöglicht es, daß die Schaltstellung AUS nach EIN und die Schaltstellung AUS nach ERDE durch eine gleichsinnige Drehbewegung der entsprechend zugeordneten ersten und zweiten Antriebswelle AW1, AW2 erfolgen kann. Mit den unterschiedlichen Drehprofilansätzen DP1, DP2 der ersten und zweiten Antriebswelle AW1, AW2 ist erreicht, daß nur mit einer entsprechend dem Drehprofilansatz geformte Handhabung die Umschaltung in die entsprechende Schaltstellung ermöglicht ist. Der gleiche Drehsinn der ersten und zweiten Antriebswelle AW1, AW2 gewährleistet eine zusätzliche Sicherheit, um Bedienungsfehler durch Verwechseln der Drehrichtung auszuschließen.
Wie durch den Motorantrieb MA angedeutet, kann die Antriebsscheibe AS der Schaltachse SA auch elektrisch angetrieben werden. Um hier beide Schaltzustände unabhängig voneinander zu schalten, ist es notwendig, den Motorantrieb MA entsprechend umzusteuern. In diesem Zusammenhang wäre es allerdings auch denkbar, einen weiteren Motorantrieb für den elektrischen Antrieb der zweiten Antriebswelle AW2 vorzustehen.

## Patentansprüche

1. Antriebsmodul mit drehbarer Schaltachse mit Schaltstellung AUS, EIN, ERDE für Mehrzweck-Lasttrennschalter, insbesondere für Dreistellungsschalter in Lasttrennschalter-Anlagen, mit manuell steuerbaren Sprungantrieb oder Sprung-Speicherantrieb,
**gekennzeichnet durch** die Merkmale
1.1. das Antriebsmodul (AM) weist ein Treibstockgetriebe (TG) auf, deren Antriebsscheibe (AS) über den Sprungantrieb (SP) oder Sprung- und Speicherantrieb mit der Schaltachse (SA) verbunden ist,
1.2. die Antriebsscheibe (AS) ist im Bereich jeder Schaltstellung des Lasttrennschalters im konzentrisch zur Schaltachse (SA) gelegenen Umfangsbereich (UB) mit Einrastbohrungen (EB) versehen,
1.3. annähernd rechtwinklig zur Antriebsscheibe (AS) ist eine erste drehgelagerte Antriebswelle (AW1) mit einer ersten Stirnscheibe (SS1) derart angeordnet, daß in jeder Schaltstellung mindestens drei am Umfang der ersten Stirnscheibe (SS1) angeordnete Antriebsnocken (AN) in die Einrastbohrungen (EB) der Antriebsscheibe (AS) eingreifen,
1.4. die erste Antriebswelle (AW1) ist in einem das Antriebsmodul (AM) aufnehmenden Traggehäuse (TR) drehgelagert, wobei eine erste Drehlagerung (DL1) im Bereich der ersten Stirnscheibe (SS1) und eine zweite Drehlagerung (DL2) im Bereich eines am freien Ende der ersten Antriebswelle (AW1) gelegenen ersten Drehprofilansatzes (DP1) vorgesehen ist,
1.5. der erste Drehprofilansatz (DP1) ist vorzugsweise mehrkantig mit symmetrischer Kontur ausgebildet und mit der ersten Antriebswelle (AW1) fest verbunden.

2. Antriebsmodul nach Anspruch 1,
**gekennzeichnet durch** das Merkmal
2.1. im Bereich einer Verlängerung der ersten Antriebswelle (AW1) über die erste Stirnscheibe (SS1) hinaus ist ein fest mit der ersten Stirnscheibe (SS1) gekoppelter Motorantrieb (MA) vorgesehen.

3. Antriebsmodul nach Anspruch 1 und den Ansprüchen 1 und 2,
**gekennzeichnet durch** die Merkmale
3.1. annähernd rechtwinklig zur Antriebsscheibe (AS) ist spiegelbildsymmetrisch zur ersten Antriebswelle (AW1) eine zweite drehgelagerte Antriebswelle(AW2) mit einer zweiten Stirnscheibe (SS2) derart angeordnet, daß in jeder Schaltstellung mindestens drei am Umfang der zweiten Stirnscheibe (SS2) vorgesehene Antriebsnocken (AN) in die Einrastbohrungen (EB) der Antriebsscheibe (AS) eingreifen,
3.2. die zweite Antriebswelle (AW2) ist in dem Traggehäuse (TR) zur ersten Antriebswelle (AW1) mit dem ersten Drehprofilansatz (DP1) spiegelbildsymmetrisch drehgelagert und am freien Ende mit einem zweiten Drehprofilansatz (DP2) versehen.

4. Antriebsmodul nach Anspruch 3,
**gekennzeichnet durch** das Merkmal
4.1. der erste und der zweite Drehprofilansatz (DP1, DP2) sind in unterschiedlicher Kontur ausgebildet.

5. Antriebsmodul nach den Ansprüchen 1 und 3,
**gekennzeichnet durch** das Merkmal
5.1. das Treibstockgetriebe (TG) des Antriebsmoduls (AM) ist durch ein Kegelradgetriebe realisiert.

## Claims

1. Drive module having a rotatable switch shaft having switch positions OFF, ON, EARTH for multipurpose load-break switches, in particular for three-position disconnecters in load-break switch units, having a manually controllable snap-action mechanism or snap-action stored-energy mechanism, characterised by the features:
1.1 the drive module (AM) has a lantern gear (TG), the driving disk (AS) of which is connected to the switch shaft (SA) by way of the snap-action mechanism (SP) or snap-action and stored-energy mechanism;
1.2 the driving disk (AS) is provided with locking bores (EB), in the region of each switch position of the load-break switch in the circumferential region (UB) which lies concentrically with respect to the switch shaft (SA);
1.3 substantially at right angles to the driving disk (AS), a first rotatably mounted driving shaft (AW1) having a first end disk (SS1) is arranged in such a way that in each switch position, at least three driving cams (AN) arranged on the circumference of the first end disk (SS1) engage in the locking bores (EB) of the driving disk (AS);
1.4 the first drive shaft (AW1) is rotatably mounted in a supporting housing (TR) which accommodates the drive module (AM), with a first pivot bearing (DL1) being provided in the region of the first end disk (SS1) and a second pivot bearing (DL2) being provided in the region of a first rotary profile attachment (DP1) placed on the free end of the first drive shaft (AW1);
1.5 the first rotary profile attachment (DP1) is preferably constructed so as to be many-sided with a symmetrical contour and is securely connected to the first drive shaft (AW1).

2. Drive module according to claim 1,
characterised by the feature
2.1 in the region of an extension of the first drive shaft (AW1) beyond the first end disk (SS1), there is provided a motor drive (MA) which is securely coupled with the first end disk (SS1).

3. Drive module according to claim 1 and claims 1 and 2, characterised by the features
3.1 substantially at right angles to the driving disk (AS), a second rotatably mounted drive shaft (AW2) having a second end disk (SS2) is arranged mirror-symmetrically with respect to the first drive shaft (AW1), in such a way that in each switch position, at least three driving cams (AN) provided on the circumference of the second end disk (SS2) engage in the locking bores (EB) of the driving disk (AS);
3.2 the second drive shaft (AW2) is rotatably mounted in the supporting housing (TR) so as to be mirror-symmetrical with respect to the first drive shaft (AW1) having the first rotary profile attachment (DP1), and is provided, at its free end, with a second rotary profile attachment (DP2).

4. Drive module according to claim 3,
characterised by the feature
4.1 the first and the second rotary profile attachments (DP1, DP2) are constructed so as to have different contours.

5. Drive module according to claims 1 and 3,
characterised by the feature
5.1 the lantern gear (TG) of the drive module (AM) is realised by a bevel gear.

## Revendications

1. Module d'entraînement comportant un axe de commutation rotatif, ayant une position de commutation MARCHE, ARRET, TERRE, qui est destiné à des sectionneurs de coupure en charge mutlti-fonctions, notamment à des interrupteurs à trois positions d'installations de sectionneurs de coupure en charge, avec un entraînement à détente brusque ou un entraînement à détente brusque à mémoire pouvant être commandé manuellement,
caractérisé par les particularités
1.1. le module d'entraînement (AM) comporte une transmission à étage d'attaque (TG), dont le disque d'entraînement (AS) est relié à l'axe de commutation (SA) par l'intermédiaire de l'entraînement à détente brusque (SP) ou de l'entraînement à détente brusque et à mémoire,
1.2. au niveau de chaque position de commutation du sectionneur de coupure en charge, le disque d'entraînement (AS) comporte des perçages d'encliquetage (EB) dans la zone périphérique (UB) située de façon concentrique à l'axe de commutation (SA),
1.3. un premier disque d'entraînement (AW1) monté en rotation comportant un disque frontal (SS1) est disposé approximativement à angle droit du disque d'entraînement (AS) de telle sorte que, dans chaque position de commutation, au moins trois ergots d'entraînement (AN) disposés sur la périphérie du premier disque frontal (SS1) s'engagent dans les perçages d'encliquetage (EB) du disque d'entraînement (AS),
1.4. le premier arbre d'entraînement (AW1) est monté en rotation dans un boîtier de support (TR) recevant le module d'entraînement (AM), un premier palier de rotation (DL1) étant prévu au niveau du premier disque frontal (SS1), et un deuxième logement de rotation (DL2) étant prévu au niveau d'un premier embout de rotation profilé (DP1) situé sur l'extrémité libre du premier arbre d'entraînement (AW1),
1.5. le premier embout de rotation profilé (DP1) est de préférence agencé sous une forme polygonale à contour symétrique, et est solidaire du premier arbre d'entraînement (AW1).

2. Module d'entraînement selon la revendication 1, caractérisé par la particularité
2.1. d'un entraînement motorisé (MA) couplé solidairement avec le premier disque d'entraînement (SS1), qui est prévu dans la zone d'un embout du premier arbre d'entraînement (AW1) au-delà du premier disque frontal (SS1).

3. Module d'entraînement selon la revendication 1 et les revendications 1 et 2,
caractérisé par les particularités
3.1. approximativement à angle droit du disque d'entraînement (AS) , un deuxième arbre d'entraînement (AW2) monté en rotation et comportant un deuxième disque frontal (SS2) est disposé symétriquement comme en un miroir au premier arbre d'entraînement (AW1) de telle sorte que, dans chaque position de commutation, au moins trois ergots d'entraînement (AN) prévus sur la périphérie du deuxième disque frontal (SS2) s'engagent dans les perçages d'encliquetage (EB) du disque d'entraînement (AS),
3.2. le deuxième arbre d'entraînement (AW2) est monté en rotation dans le boîtier de support (TR) symétriquement comme en un miroir au premier arbre d'entraînement (AW1) comportant le premier embout de rotation profilé (DP1), et muni sur l'extrémité libre d'un deuxième embout de rotation profilé (DP2).

4. Module d'entraînement selon la revendication 3, caractérisé par la particularité
4.1. les premier et deuxième embouts de rotation profilés (DP1, DP2) sont réalisés avec des contours différents.

5. Module d'entraînement selon les revendications 1 et 3,
caractérisé par la particularité
5.1. la transmission à étage d'attaque (TG) du module d'entraînement (AM) est réalisée par une transmission à roues coniques.
